# EUROPÄISCHE PATENTANMELDUNG

(11) **EP 0 037 457 A2**
(43) Veröffentlichungstag der Anmeldung: **14.10.1981**
(21) Anmeldenummer: 81101274.9
(22) Anmeldetag: 23.02.1981
(51) Int. Cl.: B42C 11/04

(54) **Kleinklebebinder**

(30) Priorität: 03.04.1980 CH 2631/80
(71) Anmelder: Graphatech AG, CH-8500 Frauenfeld (CH)
(72) Erfinder: Bosshard, Fritz, CH-8251 Kaltenbach (CH)
(74) Vertreter: Schmauder, Klaus Dieter

(57) **Zusammenfassung**

Der Kleinklebebinder weist eine Einlegestation (2) für einen Buchblock auf. Dieser ist eine Frässtation (6) und eine Klebestation (8) zur Bearbeitung des Buchblockrückens nachgeordnet. In einer nachfolgenden Umschlaganlegestation (10) wird der gefräste und mit Klebstoff versehene Buchblock mit einem Umschlag ausgerüstet. Zum Transport des Buchblockes längs der Stationen dient eineTransportzange (4), die gabelartig ausgebildet ist und in Förderrichtung offen ist. Dies ermöglicht eine höhere Leistung des Kleinklebebinders, da die Transportzange (4) seitlich des Buchblockes ausgefahren werden kann, sodass die Transportzange während des Pressens des mit dem Umschlag versehenen Buchblockes an der Umschlaganlegestation (10) nicht mehr erforderlich ist sondern zur Aufnahme eines neuen Buchblockes zur Einlegestation (2) zurückkehren kann.

## Beschreibung

Die Erfindung betrifft einen Kleinklebebinder genäss Oberbegriff des Anspruches 1.

Kleinklebebinder der eingangs genannten Art sind bekannt. Bei einem solchen bekannten Kleinklebebinder besteht die Transportzange aus einem Festbacken und einem Stellbacken, die jedoch an beiden Enden miteinander verbunden sind. Dadurch ergeben sich wesentliche Nachteile an der Umschlaganlegestation. Der mit dem Umschlag versehene Buchblock muss an der Umschlaganlegestation so lange verbleiben, bis der Klebstoff zwischen dem Buchblockrücken und dem Umschlag angezogen hat. Während dieser Zeit ist die Transportzange für die Weiterverwendung blockiert, da der Buchblock nicht ausgefahren werden kann. Dadurch ergibt sich eine Beeinträchtigung der Produktionsleistung eines solchen Kleinklebebinders. Darüberhinaus kann aus einer solchen Transportzange ein Buchblock nur nach unten entfernt werden, wobei er in der Regel über eine Rutsche zu einer Sammelfläche gleitet. Dieses Ausstossen des mit dem Umschlag versehenen Buchblockes ist jedoch nachteilig, da dies zu einer Beschädigung der Klebstoffbindung zwischen dem Buchblockrücken und dem Umschlag führen kann. Dies ist insbesondere bei Kaltleim, der eine längere Abbindezeit hat, von Nachteil. Weiter ergibt sich erschwerend, dass bei dieser Vorrichtung kleine bzw. schmale Bücher kaum herstellbar sind, da diese aufgrund ihres geringen Gewichtes nicht geeignet sind, von selbst aus der Transportzange und der Spannvorrichtung in der Umschlaganlegestation in die Rutsche zu fallen.

Auch die klebevorrichtung eines solchen Kleinklebebinders weist dahingehende Nachteile auf, dass der Rakel schwenkbar im Gehäuse gelagert ist, um den Klebstoffauftrag dosieren zu können. Abgesehen von dem komplizierteren Aufbau erweist sich die Lagerausbildung als schmutzempfindlich und neigt zum Verkleben. Die Klebevorrichtung ist überdies mit einer Abstreifwalze ausgestattet, um den Klebstoffauftrag am Buchblock rücken gleichmässiger zu gestalten. Auch diese Ausbildung ist sehr kompliziert, teuer und störungsanfällig.

Aufgabe der Erfindung ist es, einen Kleinklebebinder der eingangs genannten Art so auszubilden, dass er die erwähnten Nachteile nicht aufweist.

Die erfindungsgemässe Aufgabe wird durch die kennzeichnenden Merkmale des Anspruches 1 gelöst.

Dadurch, dass die Transportzange gabelartig ausgebildet und in Förderrichtung offen ist, ergeben sich ganz entscheidende Vorteile. So ist schon das Einsetzen des Buchblockes an der Einlegestation einfacher, da der Buchblock auch von der Seite her in die Transportzange eingefahren werden kann. Die wesentlicheren Vorteile ergeben sich jedoch an der Umschlaganlegestation. Dort kann die Transportzange den mit einem Umschlag versehenen Buchblock ohne weiteres verlassen, indem sie seitlich ausfährt, ohne dass die Pressung des Umschlages am Buchblock an der Umschlageinlegestation beeinträchtigt wird. Dadurch kann die Trans^{p}ortzange unmittelbar nach dem Festklemmen des mit dem Umschlag versehenen Buchblockes an der Umschlaganlegestation wieder zur Einlegestation zurückkehren und einen erneuten Buchblock aufnehmen. Dies ergibt - eine wesentlich höhere Produktionsleistung bei einfacherer Handhabung der Transportzange. Ein weiterer Vorteil ergibt sich dadurch, dass der mit dem Umschlag versehene Buchblock nun nicht mehr nach unten ausgefahren werden muss, sondern auch nach oben abgehoben werden kann. Damit lassen sich insbesondere schmale Broschüren herstellen, die dann nicht mehr nach unten ausgeworfen werden müssen, sondern nach oben abgehoben werden können. Dies ergibt gleichzeitig den weiteren Vorteil, dass eine Beschädigung der Anklebung des Umschlages am Buchblock weitgehend vermieden wird.

Der Kleinklebebinder ist sowohl für die Verwendung von Heissklebstoff wie von Kaltklebstoff geeignet.

Vorteilhafte Ausbildungen des Kleinklebebinders sind in den Ansprüchen 2 bis 15 umschrieben.

Besonders vorteilhaft ist eine Ausgestaltung nach Anspruch 2, da dann die Transportzange einmal auf eine Serie einheitlich herzustellender Bücher eingestellt werden kann und zur Aufnahme der Buchblöcke lediglich die Spannvorrichtung entlastet werden muss. Es sind die verschiedensten Einstellvorrichtungen möglich, so beispielsweise die Anordnung des Stellbackens über eine Spannvorrichtung an verschiebbaren Führungsstangen, die in Klemmvorrichtungen in beliebiger Stellung festklemmbar sind. Eine besonders zweckmässige Einstellvorrichtung beschreibt Anspruch 3.

Auch bezüglich einer Spannvorrichtung sind verschiedene Ausgestaltungen denkbar. So kann die Spannvorrichtung direkt zwischen dem Stellbacken und einer Halterung angeordnet sein. Die Vorspannung selbst kann beispielsweise mittels eines Exzenters erreicht werden. Eine besonders vorteilhafte Ausbildung der Spannvorrichtung ist in Anspruch 4 umschrieben.

Eine Ausgestaltung der Spannvorrichtung nach Anspruch 5 ergibt den Vorteil, dass der Schwenkhebel in der Einlegestellungselbsttätig stehen bleibt und nicht gehalten werden muss, sodass ein Bedienungsmann die Hände frei hat, um den Buchblock sorgfältig in die Transportzange einlegen zu können.

Eine zweckmässige Ausgestaltung der Einstellvorrichtung und der Spannvorrichtung ergibt sich, wenn diese gemäss Anspruch 6 miteinander kombiniert sind.

Eine besonders einfache und zuverlässige Ausbildung der Transportzange ist in Anspruch 7 umschrieben.

Der Anspruch 8 definiert eine besonders vorteilhafte Ausgestaltung der Klebestation, da keine komplizierten Antriebe notwendig sind, um an der Auftragswalze den Klebstoffauftrag insbesondere für den Fuss eines Buchblockes zu steuern. Gemäss Anspruch 8 bedarf es hierzu lediglich eines einfachen schwenkbar angeordneten Rakels, der mittels eines Nockens mit einer Steuerkurve zusammenwirkt, die am Schlitten der Transportzange angeordnet ist. Eine vorteilhafte Ausgestaltung des Rakels ist in Anspruch 9 definiert. Damit lässt sich gemäss Anspruch 10 der Klebstoffauftrag ohne weiteres so einstellen, dass der Buchblock am Fuss klebstofffrei bleibt. Dadurch wird vermieden, dass der Kleinklebebinder mit Klebstoff verschmutzt wird. An der Umschlaganlegestation erfolgt das Ausrichten des Umschlages am Kopf des Buchblockes, sodass der Fuss des Buchblockes gegebenenfalls über den Umschlag vorsteht und in Falle eines Klebstoffauftrages den Kleinklebebinder verschmutzen würde.

Auf die bisher übliche Egalisierwalze nach der Auftragswalze kann bei einer Ausgestaltung des Kleinklebebinders nach Anspruch 11 verzichtet werden. Der Abstreifer reicht aus, um den Klebstoff am Buchblockrücken zu verteilen. Dabei ist es von Vorteil, wenn der Abstreifer in das Klebstoffbad eintaucht, sodass er im Falle der Verwendung eines Warmklebstoffes vom Klebstoffbad selbst aufgeheizt wird und eine zusätzliche Heizung entfallen kann. Zweckmässigerweise besteht der Abstreifer aus einem gut wärmeleitenden Material, wie beispielsweise Kupfer. Von Vorteil ist es, den Abstreifer nach Anspruch 12 anzuordnen.

Einen besonders einfachen und koordinierten Antrieb des Kleinklebebinders erhält man bei einer Ausbildung nach Anspruch 13, wobei die Ausgestaltung nach Anspruch 14 besonders vorteilhaft ist. Durch Bewegung der Transportzange erfolgt gleichzeitig eine koordinierte Bewegung der Auftragswalze. Wenn der Antrieb nach Anspruch 15 ausgestaltet ist,. dann ergibt sich ein besonders einfaches Aus- und Einbauen der Klebstoffauftragsvorrichtung, ohne dass die Antriebskette vom Antriebsrad abgenommen werden muss.

Der Kleinklebebinder ist sowohl für kalten Klebstoff wie für warmen Klebstoff geeignet.

. Ein Ausführungsbeispiel des erfindungsgemässen Kleinklebebinders wird nachfolgend anhand schematischer Zeichnungen näher beschrieben, dabei zeigen:
Fig. 1 einen Kleinklebebinder im Grundriss;
Fig. 2 den Kleinklebebinder in Ansicht von vorne und bei abgenommener Vorderwand und aufgeschnittener Klebstoffauftragsvorrichtung;
Fig. 3 den Kleinklebebinder in Ansicht von der Seite auf die Einlegestation;
Fig. 4 den Kleinklebebinder in Ansicht von hinten;
Fig. 5 den Rakel der Klebevorrichtung im Schnitt IV-IV der Fig. 2; und
Fig. 6 den Abstreifer der Klebevorrichtung im Schnitt V-V der Fig. 2.

Die Fig. 1 bis 4 zeigen einen Kleinklebebinder, bei dem an einer Einlegestation 2 ein nicht näher dargestellter Buchblock in eine Transportzange 4 eingelegt wird. Die Transportzange bewegt den Buchblock zunächst längs einer Frässtation 6, an der der Rücken gefräst wird. Der so behandelte Buchblock wird an einer Klebestation 8 mit Klebstoff beschichtet und gelangt schliesslich zu einer Umschlaganlegestation 10 in der der vorbehandelte Buchblock mit einem ebenfalls nicht näher dargestellten Umschlag versehen wird.

Die Transportzange 4 weist einen in der Förderebene festgelegten Festbacken 12 auf, der mit einem Schlitten 14 verbunden ist, der längs eines Führungsrohres 16 an den verschiedenen Stationen vorbeibewegbar ist. Am Festbacken 12 ist senkrecht dazu ein als Gestell dienender Ausleger 18 befestigt, der über eine Parallelogrammführung 20 einen Stellbacken 22 trägt. Die Transportzange ist gabelartig ausgebildet und in Förderrichtung offen. Eine Einstellvorrichtung 24 ermöglicht es, den Stellbacken auf die Dicke eines Buchblockes einzustellen. Mittels einer entlastbaren Spannvorrichtung 26 kann der verstellbare Stellbacken gegen den Buchblock vorgespannt werden.

Die Einstellvorrichtung weist eine im Ausleger 18 achsial verschiebbare Stellspindel 28 auf, die mittels eines Handgriffes 30 drehbar ist. Die Stellspindel 28 trägt eine Stellmutter 32 mit Nuten 34, in die eine Mitnehmergabel 36 des Stellbackens 22 eingreift. Die Anordnung ist so getroffen, dass die Mitnehmergabel 36 die Stellmutter 32 verdrehsicher hält und-letztere den Stellbacken 22 in Achsrichtung der Stellspindel 28 mitnimmt. Die Stellspindel 28 ist gleichzeitig mit der Spannvorrichtung 26 kombiniert und trägt hierzu einen mit der Stellspindel 28 fest verbundenen Anschlag 38, an dem sich eine Feder 40 abstützt, die ihrerseits wiederum an einem Lagerbock 42 des Auslegers 18 abgestützt ist und die Stellspindel 28 in Spannstellung vorspannt. Am Lagerbock 42 ist weiter ein Schwenkhebel 44 angelenkt, der-einerseits einen Handgriff 46 und andererseits einen Mitnehmer 48 aufweist. Letzterer wirkt mit einem scheibenförmigen Anschlag 50 an der Stellspindel zusammen. Befindet sich der Schwenkhebel 44 in der in Fig. 1 gezeigten Spannstellung, so wirkt die Feder 40 über den Anschlag 38 auf die Stellmutter 32 und den Stellbacken 22 ein,sofern der Stellbacken mittels des Handgriffes 46 soweit zugestellt ist, dass der Anschlag 50 vom Mitnehmer 48 abhebt. Andernfalls stützt sich die Federkraft über den Anschlag 50 und den Mitnehmer 48 am Lagerbock 42 ab. Wird der Schwenkhebel in Fig. l im Uhrzeigersinn um etwa 45 nach links bewegt, so gelangt er in die Einlegestellung, in der der Mitnehmer 48 über den Anschlag 50 die Stellspindel entgegen der Kraft der Feder zurücknimmt, so dass der Stellbacken 22 vom Buchblock freikommt. Die Anordnung des Schwenkhebels 44 ist so getroffen, dass die durch einen Anschlag 51 am Lagerbock 42 definierte Einlegestellung nach dem Todpunkt liegt, so dass die Feder 40 den Schwenkhebel 44 in der Einlegestellung selbsttätig hält.

Die Transportzange ist einerseits über den Schlitten 14 am Führungsrohr 16 geführt und liegt andererseits mit ihrem Ausleger 18, beispielsweise über eine nicht näher dargestellte Rolle, auf einer Führungsbahn 52 auf. Zum Verschieben der Transportzange längs des Kleinklebebinders dient ebenfalls der Handgriff 46. In der Einlegestation ist unterhalb der Transportzange 4 ein höhenverstellbarer Auflagetisch 54 angeordnet, auf dem ein zu bearbeitender Buchblock vor dem Einspannen in der Transportzange ausgerichtet wird.

Die Frässtation 6 enthält einen Motor 56, der einen Fräser 58 antreibt, welcher zum Abfräsen und gegebenenfalls Aufrauhen eines Buchblockrückens dient.

Die Klebestation 8 enthält eine abnehmbare Klebevorrichtung 60, die ein Becken 62 aufweist, das mit einem Klebstoff 64 teilweise gefüllt ist. Eine Heizvorrichtung 66 dient zum Aufheizen des Beckens 63, sofern ein warmschmelzender Klebstoff verwendet wird. Im Becken sind zwei Auftragswalzen 68,70 drehbar gelagert. Mit jeder Auftragswalze wirkt ein Rakel 72 zusammen, der im einzelnen in Fig. 5 dargestellt ist. Der Rakel 72 ist über eine Blattfeder 74 in bestimmtem Rahmen schwenkbar mit einem Träger 76 des Beckens 72 verbunden. Eine Stellschraube 78 spannt den Rakel 72 entgegen der Kraft der Feder 80 gegen den Träger 76 vor, um die Dicke des Klebstoffauftrages an der Auftragswalze 70 einstellen zu können. Jeder Rakel 72 trägt einen Nocken 82, der aus einer Hülse 84 besteht, in der eine Kugel 86 mittels einer Feder 88 nach aussen vorgespannt ist. Der Nocken 82 wirkt mit einer einstellbaren Steuerkurve 90 am Schlitten 14 der Transportzange 4 zusammen.

Zum Antrieb der Auftragswalzen 68,70 dienen jeweils Zahnräder 92,94, die mit einem Zwischenzahnrad 96 zusammenwirken, das mit einem Antriebsrad 98 verbunden ist, über welches eine , endlose Antriebskette 100 läuft. Letztere läuft über zwei Umlenkräder 102,104, die jeweils an Stützen 106 des Kleinklebebinders angeordnet sind. Ein Niederhalter 108 hält die Antriebskette 100 im Eingriff mit dem Antriebsrad 98. Angetrieben wird die Antriebskette 100 durch die Bewegung der Transportzange 4, welche an ihrem Schlitten 14 eine Mitnehmerklinke 10 aufweist, die in Förderrichtung der Transportzange 4 die Antriebskette 100 mitnimmt, nicht jedoch auf dem Rückholweg der Transportzange.

Die Klebevorrichtung 60 enthält nach der letzten Auftragswalze 70 einen Abstreifer 112, der bis in den Klebstoff 64 des Beckens 62 reicht, um mit dem Klebstoff 64 aufgeheizt zu werden. Der Abstreifer 112 ist, wie aus Fig. 6 hervorgeht, mit einem querverlaufenden Ansatz 114 versehen, über den der Abstreifer 112 mit einem Träger 116 des Beckens 62 verbunden ist. Hierzu dient eine Stellschraube 118, die den Ansatz 114 entgegen der Kraft einer Feder 120, die beispielsweise als Tellerfeder ausgebildet ist, gegen den Träger 116 vorspannt, sodass der Abstreifer 112 praktisch schwenkbar angeordnet ist. Eine Ausgleichsschraube 122 dient zum vertikalen Ausrichten des Abstreifers 112.

Die Umschlaganlegestation 10 ist von üblicher Bauart und weist beispielsweise eineτvon unten einschwenkbaren Auflagetisch 124 auf, sowie zwei seitlich zuführbare Pressbacken 126,128, um den auf den Auflagetisch und den Pressbacken abgelegten Umschlag mit dem vorbereiteten Buchblock zu verpressen. Nach Oeffnen der Pressbacken 126,128 und Abschwenken des Auflagetisches 124 wird der mit dem Umschlag versehene Buchblock auf eine Rutsche 130 entlassen.

Die Funktionsweise des Kleinklebebinders ist wie folgt.

Zunächst wird die Transportzange 4 zur Einlegestation 2 verschoben. Sofern der Festbacken 12 und der Stellbacken 22 noch nicht auf den zu bearbeitenden Buchblock eingestellt sind, wird dieser zunächst in die Transportzange 4 eingelegt, wobei er auf dem Auflagetisch 54 abgestellt wird, Der Buchblock wird am Ausleger 18 ausgerichtet. Dann wird mittels des Handgriffes 30 bei in Spannstellung befindlichem Handgriff 46 des Schwenkhebels 44 die Stellspindel 28 so weit verdreht,bis der Stellbacken 22 am Buchblock zum Eingriff kommen und sich die Feder 40 . weiter zu spannen beginnt. Dies ist daran erkenntlich, dass sich der scheibenförmige Anschlag 50 vom Mitnehmer 48 des Schwenkhebels 44 abhebt. Die Transportzange 4 ist nunmehr auf den zu verarbeitenden Buchblock eingestellt und hält diesen fest. Dann wird auf der Rückseite des Kleinklebebinders die Steuerkurve 90 mit einer nicht näher dargestellten Marke auf den Fuss des Buchblockes eingestellt. Die Marke ist so ausgerichtet, dass dann an der Klebestation am Fuss des Buchblockes gerade keine Klebstoffauftragung stattfindet, wie weiter unten noch näher erläutert wird.

Die Transportzange 4 wird nun längs des Führungsrohres 16 bewegt, wobei der Buchblock zunächst an der Frässtation.6 abgefräst wird und dann zur Klebestation 8 gelangt. Die Steuerkurve 90 drückt nun über die Nocken 82 die Rakel 72 jeweils gegen die Auftragswalzen 68,70, sodass die Klebstoffmitnahme an den Auftragswalzen 68,70 unterbunden wird. Dadurch, dass die Transportzange über die Mitnehmerklinke 110 die Antriebskette 100 bewegt, welche die Auftragswalzen 68,70 antreibt, erfolgt durch die Steuerkurven 90 ein derart koordinierter Unterbruch des Klebstoffauftrages an den Auftragswalzen 68,70, dass am Fuss des Buchblockes gerade kein Klebstoff übertragen wird. Nach den Auftragswalzen 68,70 wird der mit Klebstoff versehene Buchblock über den Abstreifer 112 geführt, wodurch' einerseits eine Egalisierung des Klebstoffauftrages und ein Abnehmen von überschüssigem Klebstoff stattfindet.

Nach der Klebestation 8 gelangt der so vorbehandelte Buchblock mittels der Transportzange 4 in die Umschlaganlegestation 10 und wird dort mit dem nicht näher dargestellten Umschlag versehen und ausgestossen, so wie dies bereits oben beschrieben worden ist.

## Patentansprüche

1. Kleinklebebinder mit einer Einlegestation für einen Buchblock, mit einer Frässtation und einer Klebestation zur Bearbeitung des Buchblockrückens und mit einer Umschlaganlegestation, sowie mit einer längs der Stationen verfahrbaren Transportzange, dadurch gekennzeichnet, dass die Transportzange (4) gabelartig in Förderrichtung offen ausgebildet ist.

2. Kleinklebebinder nach Anspruch 1, dadurch gekennzeichnet, dass die Transportzange (4) einen in der Förderebene festgelegten Festbacken (12) und einen quer dazu verstellbaren Stellbacken (22) aufweist, der mittels einer Einstellvorrichtung (24) auf die Dicke eines Buchblockes einstellbar und mittels einer entlastbaren Spannvorrichtung (26) gegen den Buchblock spannbar ist.

3. Kleinklebebinder nach Anspruch 2, dadurch gekennzeichnet, dass die Einstellvorrichtung (24) eine den Stellbacken (22) verschiebende Stellspindel (28) aufweist, die in achsialer Richtung verschiebbar in einem Gestell (18) der Transportzange (4) gelagert und mittels einer Feder (40) der Spannvorrichtung (26) in Richtung auf den Festbacken (12) gegen einen Anschlag (50) vorgespannt ist.

4. Kleinklebebinder nach Anspruch 3, dadurch gekennzeichnet, dass die Spannvorrichtung (26) einen mit dem Stellbacken (22) zusammenwirkenden Schwenkhebel (44) aufweist; derart, dass der Stellbacken (22) in einer Spannstellung unter den Einfluss der Feder (40) am Buchblock anliegt und in einer Einlegestellung die Stellspindel (28) und damit den Stellbacken (22) entgegen der Federkraft zurückhält.

5. Kleinklebebinder nach Anspruch 4, dadurch gekennzeich-. net, dass der Schwenkhebel (44) aus der Spannstellung über den Todpunkt in die Einlegestellung verschwenkbar ist und an einem Anschlag (51) des Gestells (18) ansteht.

6. Kleinklebebinder nach Anspruch 4, dadurch gekennzeichnet, dass der Schwenkhebel (44) mittels eines Mitnehmers (48) mit einem Anschlag (50) an der Stellspindel (28) zusammenwirkt.

7. Kleinklebebinder nach Anspruch 3, dadurch gekennzeichnet, dass der Festbacken (12) einen senkrecht dazu ausgerichteten, als Gestell dienenden Ausleger (18) aufweist, an den der Stellbacken (22) mittels einer Parallelogrammführung (20) angelenkt ist und der die Stellspindel (28) trägt, auf der eine Stellmutter (32) mit Nuten (34) angeordnet ist, in die eine Mitnehmergabel (36) des Stellbackens (22) eingreift.

8. Kleinklebebinder nach Anspruch 1, dadurch gekennzeichnet, dass die Klebestation (8) mindestens eine Auftragswalze (68) mit einem steuerbaren Rakel (72) aufweist, dessen wirksamer Abstreifabstand einstellbar ist, wobei am Rakel (72) ein Nocken (82) angeordnet ist, der mittels einer vorzugsweise am Schlitten (14) der Transportzange (4) angeordneten einstellbaren Steuerkurve (90) den Rakel (72) an die Auftragswalze (63) drückt.

9. Kleinklebebinder nach Anspruch 8, dadurch gekennzeichnet, dass der Rakel (72) vorzugsweise mittels einer Blattfeder (74) verschwenkbar gelagert ist und mittels einer Stellschraube (78) entgegen der Kraft einer der Zustellung entgegenwirkenden Feder (80) einstellbar ist.

10. Kleinklebebinder nach Anspruch 8, dadurch gekennzeichnet, dass der Nocken (82) und die Steuerkurve (90) so einstellbar sind, dass der Buchblock am Fuss klebstofffrei bleibt.

11. Kleinklebebinder nach Anspruch 8, dadurch gekennzeichnet, dass die Klebestation (8) einen der mindestens einen Auftragswalze (68) nachgeschalteten Abstreifer (112) aufweist, der vorzugsweise in den Klebstoff (64) der Klebevorrichtung (60) eintaucht.

12. Kleinklebebinder nach Anspruch 11, dadurch gekennzeichnet, dass der Abstreifer (112) über eine in Eingriffsrichtung wirkende Feder (120) einstellbar verschraubt ist.

13. Kleinklebebinder nach Anspruch 8, dadurch gekennzeichnet, dass die Auftragswalze (68) antriebsmässig mit der Transportbewegung der Transportzange (4) gekoppelt ist.

14. Kleinklebebinder nach Anspruch 13, dadurch gekennzeichnet, dass er mindestens über einen Teil seiner Länge eine endlose Antriebskette (100) aufweist, die mit einem Antriebsrad (98) für die Auftragswalze (68) zusammenwirkt und an der die Transportzange (4) mittels einer in Förderrichtung wirkenden Nitnebmerklinke (110) angreift.

15. Kleinklebebinder nach Anspruch 14, dadurch gekennzeichnet, dass das mit der Antriebskette (100) zusammenwirkende Antriebsrad (98) mit einem Zwischenzahnrad (96) gekoppelt ist, welches mit dem Zahnrad (92) der Auftragswalze (68) der abnehmbaren Klebevorrichtung (60) kämmt.
